# EUROPÄISCHE PATENTSCHRIFT

(11) **EP 0 464 160 B1**
(45) Veröffentlichungstag und Bekanntmachung des Hinweises auf die Patenterteilung: **09.06.1993**
(21) Anmeldenummer: 90915761.2
(22) Anmeldetag: 15.10.1990
(51) Int. Cl.: B05B 7/24

(54) **SPRÜHVORRICHTUNG**
SPRAY DEVICE
DISPOSITIF DE PULVERISATION

(30) Priorität: 02.11.1989 DE 3936365
(43) Veröffentlichungstag der Anmeldung: 08.01.1992
(73) Patentinhaber: GOLDWELL AKTIENGESELLSCHAFT, D-64297 Darmstadt (DE)
(72) Erfinder: WITTERSHEIM, Adam, D-6109 Mühltal (DE); ARRAS, Georg, Werner, D-6101 Reichelsheim (DE)
(86) Internationale Anmeldenummer: EP9001741
(87) Internationale Veröffentlichungsnummer: WO9106377

(56) Entgegenhaltungen:
- CH-A- 201 062
- GB-A- 591 609
- US-A- 3 786 990

## Beschreibung

Die Erfindung betrifft eine Sprühvorrichtung gemäß Oberbegriff des Anspruchs 1.

Sprühvorrichtungen, welche das Versprühen von Flüssigkeiten, z.B. pharmazeutischen oder kosmetischen Präparaten, ermöglichen, sind in vielfältiger Ausgestaltung bekannt. Dabei wird die Flüssigkeit in der Regel in einer Sprühdüse der Sprühvorrichtung mittels eines Treibgasstroms zerstäubt und gerichtet ausgesprüht.

Als Treibgas wurde ursprünglich Luft verwendet, welche durch eine Handpumpe (Gummiball-Pumpe) gefördert wurde. Später wurden als Treibgase im Produktbehälter selbst oder einem gesonderten Treibgas-Behälter unter Druck abgefüllte spezielle Gase verwendet, von denen man in neuerer Zeit aber - zumindest soweit es sich um Fluorkohlenwasserstoff handelt - wieder abgegangen ist, um befürchtete Umweltschäden durch solche Treibgase auszuschließen. Auch die als Ersatz für Fluorkohlenwasserstoffe in neuerer Zeit eingesetzten Treibgase sind nicht unbedenklich, weil sie zum Teil (Propan) brennbar sind und beim Sprühen in Verbindung mit dem umgebenden Luft-Sauerstoff unter Bildung einer Stichflamme verpuffen können, falls sie versehentlich durch eine offene Flamme oder einen elektrischen Funken gezündet werden. Andere als Ersatz verwendete Treibgase (z.B. CO₂) haben den Nachteil, daß sie unter sehr hohem Druck im Behälter abgefüllt sein müssen, um sicherzustellen, daß der gesamte Behälterinhalt in der geforderten Weise fein zerstäubt ausgetrieben werden kann. Die Herstellung solcher hoch druckfester Behälter erfordert naturgemäß eine entsprechend stabile und somit kostenaufwendige Herstellung dieser Behälter. In zunehmendem Maße werden deshalb wieder relativ einfach aufgebaute abgewandelte Handpumpen verwendet, welche Umgebungsluft als Treibgas liefern. Dabei hat sich gezeigt, daß die Zerstäubungs- und Sprühleistung solcher - bezüglich der Umweltverträglichkeit an sich vorteilhafter - Handpumpen vergleichsweise schlecht ist, weil die durch Betätigung der Handpumpe mittels - in der Regel nur eines - Fingers erzeugbare Luftförderung sowohl hinsichtlich der Luftmenge als auch des Luftdrucks sehr gering ist, so daß diese Handpumpen also nur geringe Sprühmengen liefern und dabei die Tröpfchengröße des Sprühstrahls in vielen Fällen auch noch unerwünscht groß ist.

Größere Luftmengen höheren Drucks können durch äußere Druckluftquellen hinreichender Kapazität, z.B. motorisch angetriebene Luftpumpen, zur Verfügung gestellt werden, was in neuerer Zeit zur Entwicklung von mit Druckluft betriebenen Sprühgeräten geführt hat, wobei die Druckluft von elektromotorisch angetriebenen Pumpen geliefert wird. Solange diese Geräte zum Versprühen von rückstandsfrei versprühbaren Flüssigkeiten eingesetzt werden, sind sie infolge ihrer zufriedenstellenden Sprühleistung auch mit Vorteil einsetzbar.

Probleme treten dann auf, wenn Flüssigkeiten zerstäubt bzw. versprüht werden sollen, welche beim Trocknen haftende feste oder klebrige Beläge ausscheiden, da solche Beläge die zum Teil sehr klein kalibrierten Durchgangskanäle im Bereich der Sprühdüse zusetzen können, wodurch die Sprühfunktion sich schnell verschlechtert und nach kurzer Zeit gar nicht mehr gegeben ist, wenn sie nicht ständig gereinigt wird. Außerdem wird bei solchen Vorrichtungen auch nach der Benutzung die Nachförderung geringer Mengen der Flüssigkeit beobachtet, welche dann innerhalb des Kanalsystems der Sprühvorrichtung und der Sprühdose sowie auf der Außenseite der Sprühdose eintrocknet, wodurch dann ebenfalls die Funktion der Vorrichtung bis zum völligen Versagen verschlechtert wird.

Aus der CH-A 201 062 ist bereits eine Spritzpistole für die Zerstäubung von Flüssigkeiten, insbesondere von flüssigen Farben, bekannt, die dadurch gekennzeichnet ist, daß die Flüssigkeit durch den Druck von komprimierter Luft aus einem sich nach dem Ausfluß zu trichterartig verjüngenden Flüssigkeitsbehälter durch ein Ausflußrohr in eine die Flüssigkeit in Wirbelbewegung versetzende und dadurch zerstäubende Düse gepreßt wird, und daß in diese Düse ein feiner Preßluftstrahl eintritt, der die in letzterer vorzerstäubte Flüssigkeit beim Durchströmen der Düsenöffnung nachzerstäubt, und daß das so entstandene Flüssigkeits-Luft-Gemisch zum nochmaligen Nachzerstäuben der Flüssigkeit nochmals durch eine das Gemisch in eine Wirbelbewegung versetzende Düse geführt wird.

Dabei wird von der Aufgabenstellung ausgegangen, das Spritzen von flüssigen Farben oder anderen Flüssigkeiten mit einem Minimum an Aufwand von Preßluft zu ermöglichen, und relativ große Quantitäten Flüssigkeit ohne Luftkompressor auszubringen; die Preßluft kann aus einer Preßluftflasche oder -patrone oder auch nur von einer Handluftpumpe aus geliefert werden. Ebenfalls wird die unerwünschte Nebelbildung auf ein Minimum herabgesetzt, da der Flüssigkeitsnebel durch den schwächeren Luftstrom nicht mehr von dem zu spritzenden Gegenstand weggeblasen wird.

Der Erfindung liegt dagegen die Aufgabe zugrunde, einen Sprühkopf für solche mit äußeren Druckluftquellen arbeitende Sprühvorrichtungen zu schaffen, der auch für die Zerstäubung bzw. das Aussprühen von hinsichtlich der Ausbildung von Belägen innerhalb des Sprühkopfs bzw. in oder vor der Sprühdüse kritischen Flüssigkeiten geeignet ist, und welcher ohne ständige Reinigung auch über längere Benutzungsdauer zuverlässig die gewünschte Sprühfunktion erbringt.

Ausgehend von einem Sprühkopf der eingangs erwähnten Art wird diese Aufgabe erfindungsgemäß dadurch gelöst, daß das erste Ventil in einem Durchlaßkanal zum Innern des Produktbehälters angeordnet ist, welcher von dem den Druckluft-Anschlußstutzen direkt mit der Sprühdüse verbindenden Druckluft-Kanal abzweigt, und das zweite Ventil in dem das Präparat über die Steigleitung aus dem Behälter zur Sprühdüse führenden Präparate-Kanal angeordnet ist.

Dadurch wird mittels der zeitlich gestaffelten Auslösung der Ventile zunäscht die den Präparatebehälter unter Druck setzende und dadurch das Präparat über das Steigrohr austreibende Druckluft in das Behälterinnere gefördert und gleichzeitig auch bereits Druckluft an der Sprühdüse ausgesprüht, während die Förderung des flüssigen Präparats zur Sprühdüse zeitlich verzögert erfolgt. Somit wird also zunächst das Kanalsystem einschließlich der Sprühdüse durch reine Druckluft freigeblasen. Beim Unterbrechen des Sprühvorgangs werden die Ventile dann in umgekehrter Reihenfolge geschlossen, d.h. die Förderung von Präparat zu Sprühdüsen wird als erstes unterbrochen, während noch reine Druckluft durch das Kanalsystem des Sprühkopfs strömt und somit alle in diesem Kanalsystem enthaltenen Reste der Flüssigkeit mitnimmt und aus dem Sprühkopf ausbläst. Da somit keine Reste des Präparats im Sprühkopf verbleiben, kann es auch nicht zur Absetzung oder Ausbildung von Belägen kommen und die Funktion des Sprühkopfs kann auch nicht durch solche abgesetzten Beläge beeinträchtigt werden.

Wenn es sich um eine Sprühvorrichtung handelt, deren Luftpumpe durch einen Elektromotor angetrieben ist, der durch Betätigung eines federnd in die Öffnungsstellung vorgespannten in der elektrischen Anschlußleitung zum Elektromotor angeordneten, durch Niederdrücken des Betätigungselements geschalteten Drucktasters eingeschalten wird, empfiehlt sich eine Weiterbildung derart, daß der Drucktaster und das erste Ventil hintereinandergeschaltet sind, und daß die Federvorspannung der den Drucktaster in die Öffnungsstellung vorspannenden Feder im Vergleich zu der den Ventil-Verschlußkörper in die Schließstellung spannenden Feder um so viel geringer bemessen ist, daß der Drucktaster vor Beginn des Öffnens des ersten Ventils bereits geschlossen ist. Die Luftpumpe läuft also vor der Öffnung des ersten Ventils an, so daß Druckluft beim Öffnen des Ventils also ohne Zeitverzögerung zur Verfügung steht.

In einer bevorzugten Weiterbildung der Erfindung ist das Betätigungselement als Betätigungskappe ausgebildet, welche in Ventil-Betätigungsrichtung verschiebbar auf einem dicht auf den Präparatebehälter aufsetzbaren Sprühkopf-Gehäuse gehaltert ist, in welchem die Sprühdüse angeordnet ist und wenigstens Teilabschnitte des bis in den Bereich der Sprühdüse getrennt geführten Druckluft- und des Präparate-Kanals ausgebildet sind, wobei die Teilabschnitte der beiden Kanäle an ihrem sprühdüsenabgewandten Ende in jeweils voneinander beabstandete und parallel zur Verschiebungsrichtung der Betätigungskappe verlaufende Durchlässe münden, die sowohl betätigungskappenseitig als auch präparatebehälterseitig offen münden und von an den Ventil-Verschlußkörpern vorgesehenen Ventilschäften der Ventile durchsetzt werden.

Vor der präparatebehälterseitigen Mündung der Durchlässe ist dann jeweils der Ventilsitz eines der Ventile ausgebildet, wobei die den jeweiligen Ventilsitz verschließenden Ventil-Körper längsverschieblich in jeweils einem präparatebehälterseitig anschließenden Durchlaßkanal angeordnet und von jeweils einer Spiralfeder gegen den Ventilsitz gedrückt sind, und wobei der Teil des Präparate-Kanals bildende Durchlaßkanal behälterseitig in ein in die Behälter-Füllung eintauchendes Steigrohr, der Teil des Druckluft-Kanals bildende Durchlaßkanal dagegen oberhalb der Behälter-Füllung im Präparatebehälter mündet.

Die Ventilsitze der beiden Ventile können in vorteilhafter Weiterbildung der Erfindung von jeweils einer im Sprühkopf-Gehäuse präparatebehälterseitig vor den Durchlässen angeortreten Dichtscheibe gebildet werden, die mittels eines beide Ventile aufnehmenden, präparatebehälterseitig anschließenden Ventilgehäuses am Sprühkopf-Gehäuse gehalten sind.

Der Teil des Präparate-Kanals bildende Durchlaß im Sprühkopf-Gehäuse ist zweckmäßig betätigungskappenseitig durch eine elastisch verformbare Membran verschlossen, welche einen Zwischenraum zwischen dem betätigungskappenseitigen freien Ende des Ventilschafts des zugehörigen Ventils und dem freien Ende des diesem Ventil zugeordneten Betätigungsstößels durchsetzt. Diese Membran verhindert also den Austritt von über den Präparate-Kanal geführtem Präparat aus dem Durchlaß, ohne die Öffnung des Ventils durch den Betätigungsschaft der Betätigungskappe zu behindern.

Von der Innenfläche der Betätigungskappe tritt ein den Betätigungsstößel für das Druckluft-Ventil mit Abstand umgebender rohrförmiger Stutzen vor und greift in die betätigungskappenseitig offene Mündung des Teil des Druckluft-Kanals bildenden Durchlasses ein, wobei der rohrförmige Stutzen in Betätigungsrichtung verschieblich und gegen den Austritt von Druckluft abdichtend in der Durchlaß-Mündung geführt ist, und in dem zwischen dem rohrförmigen Stutzen und dem Betätigungsstößel gebildeten Ringraum die Eintrittsöffnung eines Anschlusses für die von der Druckluftquelle zugeführte Druckluft mündet. D.h. die Druckluft wird also über den an der relativ zum Sprühkopf-Gehäuse verschieblichen Betätigungskappe vorgesehenen Anschluß zugeführt. Die zu diesem Anschluß geführte Druckluft-Leitung muß also die beim Betätigen des Sprühkopfs erfolgende Bewegung der Betätigungskappe zulassen, d.h. sie muß zumindest im Anschlußbereich entsprechend elastisch ausgebildet sein.

Das Sprühkopf-Gehäuse und/oder die Betätigungskappe ist bzw. sind vorzugsweise jeweils einstückig aus Kunststoff gespritzt.

Auch die Dichtscheiben und/oder das Ventilgehäuse sind bzw. ist bevorzugt aus Kunststoff hergestellt.

Die Ventil-Verschlußkörper und die jeweils an ihnen vorgesehenen Ventilschäfte sind mit Vorteil einstückig aus Kunststoff gespritzt.

In einer vorteilhaften Ausführungsform der Erfindung weisen die Ventil-Verschlußkörper einen jeweils präparatebehälterseitig an der zugeordneten Öffnung in der Dichtplatte abdichtend angedrückten Ventilteller auf, von dessen einer Flachseite jeweils der Ventilschaft und von dessen anderer Flachseite ein Führungsschaft für die den Ventilteller in die Schließstellung vorspannende Spiralfeder vortritt.

In vorteilhafter Weiterbildung der Erfindung weist die Sprühdüse einen Sprüheinsatz mit einer langgestreckten, an den Präparatekanal angeschloasenen Durchgangsöffnung auf, deren austrittsseitige kalibrierte Mündung in eine Austritts-Düsenöffnung gerichtet ist, die in einem, vor dem Sprüheinsatz angeordneten Düsenplättchen ausgebildet ist, dessen sprüheinsatzzugewandte Innenseite einen mit dem Druckluftkanal verbundenen, im Sprühkopf-Gehäuse ausgebildeten Aufnahmeraum abschließt, wobei zwischen der Mündung des Sprüheinsatzes und der Austritts-Düsenöffnung ein Ringspalt für den Durchtritt von über den Druckluftkanal zuströmender Druckluft ausgebildet ist.

Dabei ist die Ausgestaltung vorzugsweise so getroffen, daß der im Aufnahmeraum liegende Abschnitt des langgerstreckten Sprüheinsatzes mit einem Außengewinde versehen ist, auf welches ein mit Innengewinde versehener, den Aufnahmeraum im übrigen nach außen dicht abschließender hülsenförmiger Ansatz des Sprühplättchens aufgeschraubt ist, wobei der Gewindeeingriff des Außengewindes des Sprüheinsatzes und des Innengewindes des hülsenförmigen Ansatzes des Sprühplättchens so ausgebildet ist, daß in den Aufnahmeraum strömende Druckluft zur Austritts-Düsenöffnung weiterströmen kann. Dies kann beispielsweise dadurch sichergestellt werden, daß in den mit dem Außengewinde versehenen Abschnitt des Sprüheinsatztes eine oder mehrere Längsnuten eingearbeitet sind, deren Tiefe größer als die Höhe der Gewindegänge ist.

Um eine optimale Einstellung der Ausbildung des Sprühstrahls in bezug auf seine Form und die Tröptchengröße des Präparates zu ermöglichen, kann am Sprühplättchen eine vom Sprühgehäuse vortretende Handhabe vorgesehen sein, mittels welcher das Aufschraubmaß des hülsenförmigen Ansatzes des Sprühplättchens auf dem Sprüheinsatz und somit der Ringspalt zwischen der Mündung des Sprüheinsatzes und der Austritts-Düsenöffnung einstellbar veränderbar ist.

Die Erfindung ist in der folgenden Beschreibung eines Ausführungsbeispiels in Verbindung mit der Zeichnung näher erläutert, und zwar zeigt:
- Fig. 1: einen senkrechten Mittelschnitt durch einen in der erfindungsgemäßen Weise ausgebildeten Sprühkopf in der in Figur 2 durch die Pfeile 1-1 veranschaulichten Schnittebene;
- Fig. 2: eine Draufsicht auf das Gehäuse des Sprühkopfs, gesehen in Richtung des Pfeils 2 in Figur 1; und
- Fig. 3: eine in der Schnittführung der Figur 1 entsprechende Schnittansicht des Sprühkopfs, wobei die Einzelteile des Sprühkopfs jedoch in einer auseinandergezogenen Explosionsdarstellung wiedergegeben sind.

Der in den Figuren 1 und 3 gezeigte, in seiner Gesamtheit mit 10 bezeichnete erfindungsgemäße Sprühkopf ist Teil einer Sprühvorrichtung, die beispielsweise zum gerichteten Aufsprühen eines flüssigen haarkosmetischen Präparats im Friseursalon Verwendung finden möge. Dabei kommen eine Vielzahl von im Friseursalon verwendeten flüssigen Präparaten für die Auftragung mittels einer solchen Sprühvorrichtung in Betracht, von denen besonders kritisch Haarlack ist, weil Haarlack bestimmungsgemäß sogleich nach dem Auftragen trocknet und dann eine die Maare stabilisierende feste Schicht bildet. Im Sprühkopf 10 dürfen sich solche schichtförmigen festen Ablagerungen nicht bilden, weil sich sonst dessen Funktion bis zum völligen Ausfall verschlechtert. Die Sprühvorrichtung weist außer dem in der Zeichnung gezeigten Sprühkopf 10 wenigstens noch eine Druckluftquelle, z. B. eine elektromotorisch angetriebene Luftpumpe und einen das zu versprühende Präparat enthaltenden Präparatebehälter auf, die ebenso wie weitere Teile, z.B. den Präparatebehälter und/oder die Luftpumpe und deren Antrieb aufnehmende Gehäuse sowie die Schalteinrichtungen für das Einschalten des Pumpenantriebs vor der Ingebrauchnahme der Vorrichtung, nicht dargestellt sind, weil sich die Erfindung ausschließlich auf die Verbesserung der Funktion des Sprühkopfs in dem Sinne bezieht, daß dieser zuverlässig über längere Benutzungszeiträume auch kritische Präparate - wie die oben erwähnten Haarlacke - ohne Verschlechterung seiner Funktion zu versprühen vermag.

Der erfindungsgemäße Sprühkopf ist aus einer Reihe von am besten in der auseinandergezogenen Darstellung der Figur 3 erkennbaren Teilen zusammengesetzt, die gemeinsam in oder an einem Sprühkopf-Gehäuse 12 angeordnet sind, welches eine grundsätzlich zylindrische, an beiden Stirnseiten offene Form hat. Im mittleren Bereich der zylindrischen Wandung des Sprühkopfs ist eine Trennwand 14 ausgebildet, in welcher im folgenden noch näher erläuterte Kanäle, Durchlässe und Aufnahmen für die Sprühdüse sowie Ventile usw. ausgebildet sind.

An der Unterseite der Trennwand 14 ist ein in die Mündung des Präparatebehälters eindrückbarer und zum Behälterinnern hin offener Hohlstopfen 16 angesetzt, welcher in der Behältermündung abdichtet. Außerdem sind auf der Innenfläche der Gehäusewandung in der nähe von deren den Präparatebehälter mündungsseitig übergreifendem unterem Rand Vorsprünge 18 ausgebildet, welche - zur Fixierung des Sprühkopfs 10 - über einen an der Behältermündung vorgesehenen umlaufenden Ringvorsprung oder in eine umlaufende Nut rastbar sind.

Innerhalb des Hohlstopfens 16 ist an der Unterseite der Trennwand 14 das Ventilgehäuse 20 eines Paares von seitlich beabstandeten Ventilen 22, 24 (Fig.1) angeordnet, welche jeweils einen im Ventilgehäuse 20 parallel zur Längsmittelachse der zylindrischen Gehäusewandung verschiebbaren Ventil-Verschlußkörper 26, 28 aufweisen, die jeweils durch eine unter Druckvorspannung stehende Schraubenfeder 30 gegen jeweils eine an der Trennwand-Unterseite gehaltene und den Ventilsitz der Ventile 22, 24 bildende Dichtscheibe 32, 34 angedrückt sind. Vom eigentlichen, als Ventilteller 36 ausgebildeten Ventil-Verschlußkörper 26 bzw. 28 stehen beidseitig im Durchmesser gegenüber dem maximalen Durchmesser des Ventiltellers 36 verringerte Schäfte vor, nämlich je ein in die zugehörige Schraubenfeder 30 eingreifender Führungsschaft 38 sowie auf der gegenüberliegenden, konisch verjüngten Stirnseite je ein Ventilschaft 40, die sich durch die zugeordnete Dichtscheibe 32, 34 und anschließend in einem auf der Trennwand 14 ausgebildeten Gehäuseblock 42 ausgebildete Durchlässe 44, 46 hindurch erstrecken, von denen der Durchlaß 44 einen deutlich größeren Durchmesser als der zugeordnete Ventilschaft 40 und auch der Durchlaß 46 hat.

Das Ventilgehäuse 20 weist für jedes der beiden Ventile 22, 24 an seinem unteren, zur Behälterfüllung weisenden Ende eine Öffnung 48 auf, die sich beim Ventil 22 in den Luftraum über der Füllung des Präparatebehälters öffnet, während beim zweiten Ventil 24 an die Öffnung 48 noch ein Steigrohr 50 angesetzt ist, welches sich bis in die Nähe des Bodens des Präparatebehälters erstreckt.

Die Durchlässe 44, 46 sind über im Gehäuseblock 42 ausgebildete getrennte Kanäle 52, 54 mit einem offen in der Gehäusewandung des Sprühkopf-Gehäuses 12 mündenden Aufnahmeraum 56 für die Sprühdüse 58 verbunden, die sich ihrerseits aus einem in den Aufnahmeraum 56 eingesetzten Sprüheinsatz 60 und einem auf dem Sprüheinsatz gehalterten Sprühplättchen 62 zusammensetzt. In der Sprühdüse 58 werden die getrennten Kanäle 52, 54 in an sich bekannter Weise derart zusammengeführt, daß getrennt über die Kanäle 52 bzw. 54 zugeführte Druckluft bzw. Präparateflüssigkeit vermischt und über die im Sprühplättchen 62 vorgesehene Austritts-Düsenöffnung 64 als feinzerstäubter Strahlkegel ausgeblasen werden. Der langgestreckte Sprüheinsatz 60 ist mit seinem einen Ende in den Kanal 54 eingesetzt und weist eine Durchgangsöffnung 59 auf, deren austrittsseitige Mündung in den Aufnahmeraum 56 vortritt und in die Austritts-Düsenöffnung 54 im Sprühplättchen 62 gerichtet ist, wobei zwischen der Mündung des Sprüheinsatzes 60 und der Austritts-Düsenöffnung 64 ein Ringspalt verbleibt, durch den die über den Kanal 52 zuströmende Druckluft hindurchtreten und so das zu zerstäubende Präparat aus der Durchgangsöffnung 59 im Sprüheinsatz 60 mitreißen kann.

Der im Aufnahmeraum 56 liegende Abschnitt des langgestreckten Sprüheinsatzes 60 ist mit einem Außengewinde 61 versehen, auf welches ein mit einem Innengewinde 63 versehener, den Aufnahmeraum 56 im übrigen nach außen dicht abschließender hülsenförmiger Ansatz 65 des Sprühplättchens 62 aufgeschraubt ist. Um sicherzustellen, daß die über den Kanal 52 zuströmende Druckluft dann auch in der erforderlichen Weise weiter zum Ringspalt zwischen der Mündung des Sprüheinsatzes 60 und der Austritts-Düsenöffnung 64 strömen kann, sind in den mit dem Außengewinde versehenen Bereich des Sprüheinsatzes 60 zwei (oder mehr) Längsnuten eingearbeitet, deren Tiefe größer als die Höhe der Gewindegänge des Außengewindes 61 ist, so daß diese Längsnuten also Strömungskanäle für die Druckluft bilden.

Eine Veränderung der Größe des Ringspalts zwischen der Mündung des Sprüheinsatzes 60 und der Ausstritts-Düsenöffnung 64 ist durch eine Veränderung der Aufschraubtiefe des hülsenförmigen Ansatzes 65 auf dem Sprüheinsatz 60 möglich. Um das Aufschraubmaß möglichst einfach und schnell verändern zu können, ist am Sprühplättchen 62 eine vom Sprühgehäuse 12 vortretende Handhabe in Form eines im Durchmesser vergrößerten trog- oder trichterförmigen Ansatzes vorgesehen, dessen äußere Umfangsfläche auch noch gerändelt oder in anderer Weise aufgerauht sein kann, um die mit den Fingern oder auch einem Hilfswerkzeug auf ihn ausgeübte Drehkraft sicher in die gewünschte Schraubbewegung umzusetzen.

Der Durchlaß 46 im Gehäuseblock 42 ist an seinem oberen Ende durch eine kuppelförmige Membran 66 aus elastisch verformbarem Kunststoff verschlossen, welche durch einen in einer zugeordneten Aufnahme im Gehäuseblock 42 eingeschnappten Sicherungsring 68 gehalten ist. Diese Membran 66 schließt den Durchlaß 46 also an der Oberseite druckdicht ab, läßt dabei jedoch - infolge ihrer elastischen Verformbarkeit - ein Verschieben des Ventilschaftes 40 des Verschlußkörpers 28 des Ventils 24 zu. Diese Betätigung des Ventil-Verschlußkörpers 28 erfolgt durch eine auf der behälterabgewandten Seite auf das Gehäuse 12 aufgesetzte und das obere Ende des Sprühkopf-Gehäuses 12 übergreifende Betätigungskappe 70, die an der Innenseite ihrer Stirnwand je einen der Ventil-Verschlußkörper 26, 28 zugeordneten vortretenden Betätigungsstößel 72, 74 trägt, deren freie Stirnflächen den freien Enden der Ventilschäfte 40 gegenüberstehen. Die Betätigungskappe 70 ist um einen vorgegebenen Betätigungsweg in senkrechter Richtung verschiebbar auf dem Gehäuse 12 des Sprühkopfs 10 gehaltert, wobei die in Figur 1 gezeigte Stellung die Ausgangsstellung ist, in welcher die Betätigungskappe 70 in der unbetätigten Ausgangsstellung steht, in welcher die Ventile 22 und 24 geschlossen sind. In Figur 1 ist auch erkennbar, daß der den Verschlußkörper 26 zugeordnete Betätigungsstößel 72 direkt auf der freien Stirnfläche des Ventilschafts 40 aufsitzt, so daß das Ventil 22 beim Niederdrücken der Betätigungskappe 70 sogleich geöffnet wird. Dagegen liegt die Stirnfläche des Betätigungsstößels 74 auf der Außenseite der gewölbten Membran 66 an, während die Stirnseite des Ventilschafts 40 noch bestand zur Innenfläche der Membran hat. D.h. beim Niederdrücken der Betätigungskappe 70 wird als erstes und sofort der Verschlußkörper 26 verschoben und somit das Ventil 22 geöffnet, während der Ventilkörper 28 erst zeitlich verzögert bei zusätzlichem Niederdrücken der Betätigungskappe 70 geöffnet wird. Beim Schließen des Sprühkopfs durch Loslassen der zuvor niedergedrückten Betätigungskappe schließt dann zuerst der Verschlußkörper 28 des Ventils 24 und dann der Ventilkörper 26 des Ventils 22.

Der Betätigungsstößel 72 ist koaxial von einem rohrförmigen stutzen 76 umgeben, welcher behälterseitig noch über die stirnfläche des Betätigungsstößels 72 vortritt und passend in den Durchlaß 44 eingreift. Im Durchlaß 44 ist der Stutzen 76 längsverschieblich und gegen den Austritt von Druckluft ins Innere der Betätigungskappe 70 abgedichtet geführt. Die von der Druckluftquelle gelieferte Druckluft wird dem zwischen dem Betätigungsstößel 72 und dem rohrförmigen Stutzen 76 gebildeten Ringraum über einen Anschlußstutzen 78 zugeführt, an welchem das Ende einer - zweckmäßig von einem elastischen Schlauch gebildeten - Druckluftleitung angeschlossen ist, in welche von der Druckluftquelle gelieferte Druckluft eingespeist wird.

Aus der vorstehenden Beschreibung ergibt sich auch die Funktion des erfindungsgemäßen sprühkopfs 10. Beim Niederdrücken der Betätigungskappe 70 wird - wie bereits erwähnt - durch den Betätigungsstößel 72 zunächst das Ventil 22 (Fig. 1) geöffnet, so daß die über den Anschlußstutzen 78 von der zuvor in Betrieb gesetzten Luftpumpe zugeführte Druckluft nicht nur über den zwischen dem Betätigungsstößel 72 und dem rohrförmigen Stutzen 76 gebildeten Ringraum in den Kanal 52 und von diesem durch den Sprüheinsatz 60 durch die Düsenöffnung 64 des Sprühplättchens 62 geführt wird, sondern über das dann geöffnete Ventil 22 auch der Luftraum über der im Präparate-Behälter abgefüllten Flüssigkeiten bereits unter Druck gesetzt wird. Erst wenn bei weiterem Niederdrücken der Betätigungskappe 70 der zweite Betätigungsstößel 74 den Verschlußkörper 28 des zweiten Ventils 24 öffnet, verdrängt der im Präparatebehälter bestehende erhöhte Druck Flüssigkeit über das Steigrohr 50 und das Ventil 24 in den Durchlaß 46 und den anschließenden Kanal 54 zum Sprüheinsatz 60, aus dem das Präparat in die im Ringspalt zwischen der Mündung des Sprüheinsatzes und der Düsenöffnung 64 bereits strömende Luft übertritt und vermischt wird, worauf diese Mischung dann aus der Düsenöffnung 64 des Sprühplättchens 62 in feinzerstäubter Form ausgesprüht wird. Beim Schließen des Sprühkopfs durch Loslassen der niedergedrückten Betätigungskappe wird zuerst wieder die Zufuhr von flüssigem Präparat gesperrt, weil der Verschlußkörper 28 des Ventils 24 vom zugeordneten Betätigungsstößel 74 bereits freigegeben wird, während der Verschlußkörper 26 des Ventils 22 noch in die Öffnungsstellung gedrängt ist. Dadurch strömt also zunächst noch reine Druckluft durch den Kanal 52 zur Sprühdüse 58 und bläst letzte Reste von im Kanalsystem befindlichem Präparat aus der Düse aus. Sobald dann auch das Ventil 24 geschlossen ist, sind also im Bereich der Sprühdüse keine Präparatereste mehr vorhanden, welche dort aushärten und die Düsenöffnung verstopfen oder aber auch nachträglich noch aus der Düse austreten könnten.

## Patentansprüche

1. Sprühvorrichtung mit einem durch Niederdrücken eines mit einer Betätigungsfläche versehenen Betätigungselements entgegen der Vorspannung einer Feder von Hand betätigbaren Sprühkopf (10), mittels welcher ein in einem Behälter der Sprühvorrichtung abgefülltes sprühfähiges, vorzugsweise flüssiges kosmetisches Präparat durch über eine Luft-Versorgungsleitung (52) von einer motorisch angetriebenen Luftpumpe als Druckluftquelle zugeführte Druckluft zerstäubt und gerichtet aussprühbar ist, mit einer Sprühdüse (58), in welcher die ihr bis dahin getrennt zugeführte Druckluft und das über eine in den Präparatebehälter eintauchende Steigleitung (50) zugeführte Präparat vermischt, zerstäubt und gerichtet versprüht werden, wobei der Sprühkopf (10) zwei gesonderte, federnd in die Schließstellung vorgespannte Ventile (22; 24) aufweist, das Betätigungselement (70) zwei jeweils einem der Ventile (22; 24) zugeordnete und beim Niederdrücken des Betätigungselements die Ventile öffnende Betätigungsstößel (72; 74) aufweist, und die Betätigungsstößel (72; 74) so bemessen sind, daß der dem ersten Ventil (22) zugeordnete Betätigungsstößel (72) beim Niederdrücken des Betätigungselements (70) vor dem dem zweiten Ventil (24) zugeordneten Betätigungsstößel (74) am jeweiligen Ventil-Verschlußkörper (26; 28) angreift, dadurch gekennzeichnet, daß das erste Ventil (22) in einem Durchlaßkanal zum Innern des Produktbehälters angeordnet ist, welcher von dem den Druckluft-Anschlußstutzen (78) direkt mit der Sprühdüse (58) verbindenden Druckluft-Kanal abzweigt, und das zweite Ventil (24) in dem das Präparat über die Steigleitung (50) aus dem Behälter zur Sprühdüse (58) führenden Präparate-Kanal angeordnet ist.

2. Sprühvorrichtung nach Anspruch 1, dadurch gekennzeichnet, daß die Luftpumpe durch einen Elektromotor angetrieben ist, der durch Betätigung eines federnd in die Öffnungsstellung vorgespannten, in der elektrischen Anschlußleitung zum Elektromotor angeordneten, durch Niederdrücken des Betätigungselements geschalteten Drucktasters eingeschaltet wird, daß der Drucktaster und das erste Ventil (22) hintereinandergeschaltet sind, und daß die Federvorspannung der den Drucktaster in die Öffnungsstellung vorspannenden Feder im Vergleich zu der den Ventil-Verschlußkörper (26) in die Schließstellung spannenden Feder (30) um soviel geringer bemessen ist, daß der Drucktaster von Beginn des Öffnens des ersten Ventils (22) bereits geschlossen ist.

3. Sprühvorrichtung nach Anspruch 1 oder 2, dadurch gekennzeichnet, daß das Betätigungselement als Betätigungskappe (70) ausgebildet ist, welche in Ventil-Betätigungsrichtung verschiebbar auf einem dicht auf den Präparatebehälter aufsetzbaren Sprühkopf-Gehäuse (12) gehaltert ist, in welchem die Sprühdüse (58) angeordnet ist und wenigstens Teilabschnitte des bis in den Bereich der Sprühdüse (58) getrennt geführten Druckluft- und des Präparate-Kanals ausgebildet sind, wobei die Teilabschnitte der beiden Kanäle an ihrem sprühdüsenabgewandten Ende in jeweils voneinander beabstandete und parallel zur Verschiebungsrichtung der Betätigungskappe verlaufende Durchlässe (44; 46) münden, die sowohl betätigungskappenseitig als auch präparatebehälterseitig offen münden und von an den Ventil-Verschlußkörpern (26; 28) vorgesehenen Schäften (40) der Ventile (22; 24)durchsetzt werden.

4. Sprühvorrichtung nach Anspruch 3, dadurch gekennzeichnet, daß vor der präparatebehälterseitigen Mündung der Durchlässe (44; 46) jeweils der Ventilsitz eines der Ventile (22; 24) ausgebildet ist, daß die den jeweiligen Ventilsitz verschließenden Ventil-Verschlußkörper (26; 28) längsverschieblich in jeweils einem präparatebehälterseitig anschließenden Durchlaßkanal angeordnet und von jeweils einer Spiralfeder (30) gegen den Ventilsitz gedrückt sind, und daß der Teil des Präparate-Kanals bildende Durchlaßkanal behälterseitig in ein in die Behälter-Füllung eintauchendes Steigrohr (50), der Teil des Druckluft-Kanals bildende Durchlaßkanal dagegen oberhalb der Behälter-Füllung im Präparatebehälter mündet.

5. Sprühvorrichtung nach Anspruch 3 oder 4, dadurch gekennzeichnet, daß die Ventilsitze von jeweils einer im Sprühkopf-Gehäuse (12) präparatebehälterseitig vor den Durchlässen (44; 46) angeordneten Dichtscheibe (32; 34) gebildet sind, und daß die Dichtscheiben (32; 34) mittels eines beide Ventil-Verschlußkörper (26; 28) aufnehmenden, präparatebehälterseitig anschließenden Ventilgehäuses (20) am Sprühkopf-Gehäuse (12) gehalten sind.

6. Sprühvorrichtung nach einem der Ansprüche 3 bis 5, dadurch gekennzeichnet, daß der Teil des Präparate-Kanals bildende Durchlaß (46) im Sprühkopf-Gehäuse (12) betätigunskappenseitig durch eine elastisch verformbare Membran (66) verschlossen ist, welche einen Zwischenraum zwischen dem betätigungskappenseitigen freien Ende des Ventilschafts(40) des zugehörigen Ventils (24) und dem freien Ende des diesem Ventil zugeordneten Betätigungsstößels (74) durchsetzt.

7. Sprühvorrichtung nach einem der Ansprüche 3 bis 6, dadurch gekennzeichnet, daß von der Innenfläche der Betätigungskappe (70) ein den Betätigungsstößel (72) für das Druckluft-Ventil (22) mit Abstand umgebender rohrförmiger Stutzen (76) in die betätigungskappenseitig offene Mündung des Teil des Druckluft-Kanals bildenden Durchlasses (44) eingreift, wobei der rohrförmige Stutzen (76) in Betätigungsrichtung verschieblich und gegen den Austritt von Druckluft abdichtend in der Durchlaß-Mündung geführt ist, und daß in dem zwischen dem rohrförmigen Stutzen (76) und dem Betätigungsstößel (72) gebildeten Ringraum die Eintrittsöffnung eines Anschlusses (78) für die von der Druckluftquelle zugeführte Druckluft mündet.

8. Sprühvorrichtung nach einem der Ansprüche 3 bis 7, dadurch gekennzeichnet, daß das Sprühkopf-Gehäuse (12) und/oder die Betätigungskappe (70) jeweils einstückig aus Kunststoff gespritzt ist bzw. sind.

9. Sprühvorrichtung nach einem der Ansprüche 5 bis 8, dadurch gekennzeichnet, daß die Dichtscheiben (32; 34) und/oder das Ventilgehäuse (20) aus Kunststoff hergestellt sind bzw. ist.

10. Sprühvorrichtung nach einem der Ansprüche 3 bis 9, dadurch gekennzeichnet, daß die Ventil-Verschlußkörper (26; 28) und die jeweils an ihnen vorgesehenen Ventilschäfte (40) einstückig aus Kunststoff gespritzt sind.

11. Sprühvorrichtung nach einem der Ansprüche 3 bis 10, dadurch gekennzeichnet, daß die Ventilverschlußkörper (26; 28)einen jeweils präparatebehälterseitig an der zugeordneten Öffnung in der Dichtscheibe (32; 34) abdichtend angedrückten Ventilteller (36) aufweisen, von dessen einer Flachseite jeweils der Ventilschaft (40) und von dessen anderer Flachseite ein Führungsschaft (38) für die den Ventilteller in die Schließstellung vorspannende Spiralfeder (30)vortritt.

12. Sprühvorrichtung nach einem der Ansprüche 1 bis 11, dadurch gekennzeichnet, daß die Sprühdüse (58) einen Sprüheinsatz (60) mit einer langgestreckten, an den Präparate-kanal angeschlossenen Durchgangsöffnung (59) aufweist, deren austrittsseitige kalibrierte Mündung in eine Austritts-Düsenöffnung (64) gerichtet ist, die in einem vor dem Sprüheinsatz (60) angeordneten Sprühplättchen (62) ausgebildet ist, dessen sprüheinsatzzugewandte Innenseite einen mit dem Druckluft-kanal verbundenen, im Sprühkopf-Gehäuse (12) ausgebildeteten Aufnahmeraum (56) abschließt, wobei zwischen der Mündung des Sprüheinsatzes (60) und der Austritts-Düsenöffnung(64) ein Ringspalt für den Durchtritt von über den Druckluftkanal zuströmender Druckluft ausgebildet ist.

13. Sprühvorrichtung nach Anspruch 12, dadurch gekennzeichnet, daß der im Aufnahmeraum (56) liegende langgestreckte beschnitt des Sprüheinsatzes (60) mit einem Außengewinde (61) versehen ist, auf welches ein mit einem Innengewinde (63) versehener, den Aufnahmeraum im übrigen nach außen dicht abschließender hülsenförmiger Ansatz (65) des Sprühplättchens (62) aufgeschraubt ist, wobei der Gewindeeingriff des Außengewindes (61) des Sprüheinsatzes (60) und des Innengewindes (63) des hülsenförmigen Ansatzes (65) des Sprühplättchens (62) so ausgebildet ist, daß in den Aufnahmeraum (56) strömende Druckluft zur Austritts-Düsenöffnung (64) weiterströmen kann.

14. Sprühvorrichtung nach Anspruch 13, dadurch gekennzeichnet, daß am Sprühplättchen (62) eine vom Sprühgehäuse (12) vortretende Handhabe vorgesehen ist, mittels welcher das Aufschraubmaß des hülsenförmigen Ansatzes (65) auf dem Sprüheinsatz (60) und somit die Größe des Ringspalts zwischen der Mündung des Sprüheinsatzes (60) und der Austritts-Düsenöffnung (64) einstellbar veränderbar ist.

## Claims

1. Spray device having a spray head (10) which is manually operable by pressing down an actuation element provided with an actuation face against the prestress of a spring, by means of which spray device a sprayable, preferably liquid, cosmetic preparation with which a container of the spray device is filled is atomized and focus-sprayable by compressed air supplied from a motor-driven air pump as a source of compressed air by way of a supply tube (52), having a spray nozzle (58) in which the compressed air, conveyed to the spray nozzle separately until now, and the preparation, conveyed to the spray nozzle by way of an ascending tube (50) immersed in the preparation container, are mixed, atomized and focus-sprayed, the spray head (10) having two separate valves (22; 24) resiliently biassed into the closed position, the actuating element (70) having two actuating plungers (72; 74) each associated with a respective one of the valves (22; 24) and opening the valves as the actuating element is pressed down, and the actuating plungers (72; 74) being dimensioned so that, as the actuating element (70) is pressed down, the actuating plunger (72) associated with the first valve (22) engages the respective valve-closing body (26; 28) before the actuating plunger (74) associated with the second valve (24), characterized in that the first valve (22) is arranged in a through-channel leading to the inside of the product container, which channel branches from the compressed air channel connecting the compressed air connecting nozzle (78) directly with the spray nozzle (58), and the second valve (24) is arranged in the preparation channel conveying the preparation through the ascending tube (50) from the container to the spray nozzle (58).

2. Spray device according to Claim 1, characterized in that the air pump is driven by an electric motor which is switched on by operating a push button that is resiliently biassed into the open position, is arranged in the electrical connecting line to the electric motor and is actuated by pressing down the actuating element, the push button and the first valve (22) are arranged one behind the other, and the resilient bias of the spring biassing the push button into the open position is rated to be sufficiently less than the spring (30) tensioning the valve closure member (26) into the closed position so that the push button is already closed before the first valve (22) starts opening.

3. A spray device according to Claim 1 or 2, characterized in that the actuating element is constructed as an actuating cap (70) which is mounted so as to be displaceable in the valve-actuating direction on a spray head housing (12) that is arranged to be tightly positioned on the preparation container, in which housing the spray head (58) is arranged and at least parts of the compressed air channel and the preparation channel guided separately as far as the region of the spray nozzle are formed, the parts of the two channels at their ends remote from the spray nozzle opening into respective spaced passages (44; 46) extending parallel to the displacement direction of the actuating cap, which passages are open both at the actuating cap end and at the preparation container end and have shafts (40) of the valves (22; 24) provided on the valve closing members (26; 28) passing through them.

4. A spray device according to Claim 3, characterized in that the valve seat of each of the valves (22; 24) is constructed upstream of the opening of the passages (44; 46) nearer to the preparation container, the valve closing members (26; 28) closing the respective valve seat are arranged so as to be longitudinally displaceable in a respective through-channel adjoining at the preparation container end and are each pressed by a respective helical spring (30) towards the valve seat, and the part of the through-channel forming the preparation channel opens, at the container end, into an ascending tube (50) immersed in the container contents, whereas the part of the through-channel forming the compressed air channel ends above the container contents in the preparation container.

5. A spray device according to Claim 3 or 4, characterized in that each valve seat is formed by a respective sealing washer (32; 34) arranged in the spray head housing (12) nearer the preparation container upstream of the passages (44; 46), and the sealing washers (32; 34) are held against the spray head housing (12) by means of a valve housing (20) receiving the two valve closing members (26; 28) at the preparation container end.

6. A spray device according to one of Claims 3 to 5, characterized in that the part of the passage (46) forming the preparation channel in the spray head housing (12) is closed at the actuating cap end by a resiliently deformable diaphragm (66) which passes through an intermediate space between the free end of the valve shaft (40) of the associated valve (24) at the actuating cap end and the free end of the actuating plunger (74) associated with this valve.

7. A spray device according to one of Claims 3 to 6, characterized in that from the inner face of the actuating cap (70) a tubular nozzle (76) surrounding and spaced from the actuating plunger (72) for the compressed air valve (22) engages at the operating cap end in the open mouth of the part of the passage (44) forming the compressed air channel, the tubular nozzle (76) being guided in the passage mouth so as to be displaceable in the actuating direction and sealed against escape of compressed air, and the inlet opening of a connection (78) for the compressed air supplied from the compressed air source ends in the annular space formed between the tubular nozzle (76) and the actuating plunger (78).

8. A spray device according to one of Claims 3 to 7, characterized in that the spray head housing (12) and/or the operating cap (70) are/is injection-moulded in one piece from plastics material.

9. A spray device according to one of Claims 5 to 8, characterized in that the sealing washers (32; 34) and/or the valve housing (20) are/is manufactured from plastics material.

10. A spray device according to one of Claims 3 to 9, characterized in that the valve closing members (26; 28) and the valve shafts (40) provided on them are injection moulded in one piece from plastics material.

11. A spray device according to one of Claims 3 to 10, characterized in that each valve closing member (26; 28) has a valve plate (36) pressed from the preparation container side against the associated opening in the sealing washer (32; 34) to form a seal, from one flat side of which valve plate the valve shaft (40) projects, and from the other flat side of which projects a guide shaft (38) for the helical spring (30) biassing the valve plate into the closed position.

12. A spray device according to one of Claims 1 to 11, characterized in that the spray nozzle (58) has a spray insert (60) with an elongate through-opening (59) connected to the preparation channel, the calibrated mouth of which through-opening on the discharge side is directed into a discharge nozzle opening (64) which is formed in a spray platelet (62) arranged in front of the spray insert (60), the inside of which spray platelet facing towards the spray insert closes off a receiving chamber (56) formed in the spray head housing (12) and connected to the compressed air channel, wherein between the mouth of the spray insert (60) and the discharge nozzle opening (64) there is formed an annular slot for the passage of compressed air flowing in through the compressed air channel.

13. A spray device according to Claim 12,
characterized in that the elongate section of the spray insert (60) lying in the receiving chamber (56) is provided with an external thread (61) onto which a sleeve-shaped attachment (65) provided with an internal thread (63) is screwed, sealing the receiving chamber with respect to the outside, the threaded engagement of the external thread (61) of the spray insert (60) and the internal thread (63) of the sleeve-shaped attachment (65) of the spray platelet (62) being constructed so that compressed air flowing into the receiving chamber (56) is able to flow further to the discharge nozzle opening (64).

14. A spray device according to claim 13,
characterized in that on the spray platelet (62) there is provided a grip member projecting from the spray housing (12) by means of which grip member the extent to which the sleeve-shaped attachment (65) can be screwed onto the spray insert (60), and thus the size of the annular slot between the mouth of the spray insert (60) and the discharge nozzle opening (64), can be adjusted.

## Revendications

1. Dispositif de pulvérisation comportant une tête de pulvérisation (10) pouvant être actionnée à la main, par poussée vers le bas, à l'encontre de la précontrainte d'un ressort, d'un élément d'actionnement pourvu d'une surface d'actionnement, dispositif au moyen duquel une préparation cosmétique pulvérisable, de préférence liquide, contenue dans un récipient du dispositif de pulvérisation, peut être vaporisée et expulsée par pulvérisation de manière directionnelle, au moyen d'air sous pression amené par l'intermédiaire d'une conduite d'alimentation en air (52), par une pompe à air entraînée par un moteur et faisant office de source d'air sous pression, le dispositif comportant aussi une buse de pulvérisation (58), dans laquelle l'air sous pression y ayant été amené de manière séparée jusque là, et la préparation amenée par l'intermédiaire d'une conduite ascendante (50) plongeant dans le récipient de la préparation, sont mélangés, vaporisés et expulsés par pulvérisation, de manière directionnelle, la tête de pulvérisation (10) comportant deux soupapes (22; 24) séparées, précontraintes élastiquement en direction de la fermeture, l'élément d'actionnement (70) comportant deux poussoirs d'actionnement (72; 74) associés chacun à l'une des soupapes (22; 24) et ouvrant les soupapes lors de la poussée vers le bas de l'élément d'actionnement, et les poussoirs d'actionnement (72; 74) étant dimensionnés de telle sorte, que le poussoir d'actionnement (72) associé à la première soupape (22), lors de la poussée vers le bas de l'élément d'actionnement (70), agit, avant le poussoir d'actionnement (74) associé à la seconde soupape (24), au corps d'obturation de soupape correspondant (26; 28), caractérisé en ce que la première soupape (22) est disposée dans un canal de passage vers l'intérieur du récipient de produit, qui est en dérivation du canal d'air sous pression reliant directement la tubulure de raccordement d'air sous pression (78) avec la buse de pulvérisation (58), et la seconde soupape (24) est disposée dans le canal de préparation conduisant la préparation, par l'intermédiaire de la conduite ascendante (50), du récipient vers la buse de pulvérisation (58).

2. Dispositif de pulvérisation selon la revendication 1, caractérisé en ce que la pompe à air est entraînée par un moteur électrique, qui est mis en service par l'actionnement d'un bouton-poussoir, précontraint par ressort dans la direction de l'ouverture, disposé dans la ligne de raccordement électrique au moteur électrique et commuté par poussée vers le bas de l'élément d'actionnement, en ce que le bouton-poussoir et la première soupape (22) sont mis en service l'un après l'autre, et en ce que la précontrainte de ressort du ressort, produisant la précontrainte du bouton-poussoir dans la position d'ouverture, est d'une grandeur telle, comparativement à celle du ressort (30) contraignant le corps d'obturation de soupape (26) dans la position de fermeture, que le bouton-poussoir est déjà en position de fermeture avant le début de l'ouverture de la première soupape (22).

3. Dispositif de pulvérisation selon la revendication 1 ou 2, caractérisé en ce que l'élément d'actionnement est réalisé sous la forme d'un capuchon d'actionnement (70), qui est maintenu de manière coulissante dans la direction d'actionnement des soupapes, sur un boîtier de tête de pulvérisation (12) pouvant être monté de manière étanche sur le récipient de préparation, dans lequel est disposée la buse de pulvérisation (58) et sont formés au moins des tronçons partiels du canal d'air sous pression et du canal de préparation conduits séparément jusque dans la zone de la buse de pulvérisation (58), les tronçons partiels des deux canaux, à leur extrémité éloignée de la buse de pulvérisation, débouchant dans des passages respectifs (44; 46), qui sont espacés entre-eux et s'étendent parallèlement à la direction de coulissement du capuchon d'actionnement, qui débouchent de manière ouverte aussi bien du côté du capuchon d'actionnement que du côté du récipient de préparation, et qui sont traversés par des tiges (40) prévues aux corps d'obturation de soupape (26; 28) des soupapes (22; 24).

4. Dispositif de pulvérisation selon la revendication 3, caractérisé en ce que devant l'embouchure, côté récipient de préparation, de chacun des passages (44; 46), est formé le siège de soupape d'une des soupapes (22; 24), en ce que les corps d'obturation de soupape (26; 28) obturant les sièges de soupape respectifs sont disposés chacun, avec possibilité de coulissement longitudinal, dans un canal de passage se raccordant côté récipient de préparation, et sont poussés chacun contre le siège de soupape par un ressort hélicoïdal (30), et en ce que le canal de passage formant la partie du canal de préparation, débouche côté récipient, dans un tube ascendant (50) plongeant dans le contenu du récipient, et le canal de passage formant la partie du canal d'air sous pression, débouchant au contraire dans le récipient de préparation, au-dessus du contenu du récipient.

5. Dispositif de pulvérisation selon la revendication 3 ou 4, caractérisé en ce que les sièges de soupape sont formés chacun par un disque d'étanchéité (32; 34) disposé dans le boîtier de tête de pulvérisation (12) devant les passages (44; 46), côté récipient de préparation, et en ce que les disques d'étanchéité (32; 34) sont maintenus au boîtier de tête de pulvérisation (12) au moyen d'un corps de soupape (20) accueillant les deux corps d'obturation de soupape (26; 28) et se raccordant côté récipient de préparation.

6. Dispositif de pulvérisation selon l'une des revendication 3 à 5, caractérisé en ce que le passage (46) formant une partie du canal de préparation est obturé dans le boîtier de tête de pulvérisation (12), du côté du capuchon d'actionnement, par une membrane (66) pouvant être déformée de manière élastique, qui traverse un espace intermédiaire entre l'extrémité libre, côté capuchon d'actionnement, de la tige de soupape (40) de la soupape (24) correspondante, et l'extrémité libre du poussoir d'actionnement (74) associé à cette soupape.

7. Dispositif de pulvérisation selon l'une des revendications 3 à 6, caractérisé en ce qu'à partir de la surface intérieure du capuchon d'actionnement (70), un embout tubulaire (76) entourant à distance le poussoir d'actionnement (72) destiné à la soupape d'air sous pression (22), s'engage dans l'embouchure, ouverte côté capuchon d'actionnement, du passage (44) formant une partie du canal d'air sous pression l'embout tubulaire (76) étant guidé de manière coulissante dans l'embouchure du passage en assurant l'étanchéité à l'encontre de la sortie d'air sous pression, et en ce que dans l'espace annulaire formé entre l'embout tubulaire (76) et le poussoir d'actionnement (72), débouche l'ouverture d'entrée d'un raccord de branchement (78) pour l'air sous pression amené depuis la source d'air sous pression.

8. Dispositif de pulvérisation selon l'une des revendications 5 à 7, caractérisé en ce que le boîtier de tête de pulvérisation (12) et/ou le capuchon d'actionnement (70) est ou sont réalisés chacun d'un seul tenant en matière synthétique moulée par injection.

9. Dispositif de pulvérisation selon l'une des revendications 5 à 8, caractérisé en ce que les disques d'étanchéité (32; 34) et/ou le corps de soupape (20) est ou sont réalisés en matière synthétique.

10. Dispositif de pulvérisation selon l'une des revendications 3 à 9, caractérisé en ce que les corps d'obturation de soupape (26; 28) et les tiges de soupape (40) prévues à chacun d'entre-eux, sont réalisés d'une seul tenant en matière synthétique moulée par injection.

11. Dispositif de pulvérisation selon l'une des revendications 3 à 10, caractérisé en ce que les corps d'obturation de soupape (26; 28) comportent chacun une tête de soupape (36) appliquée de manière étanche, côté récipient de préparation, à l'ouverture associée dans le disque d'étanchéité (32; 34), la tige de soupape (40) faisant saillie de l'un des côtés plans de chacune de ces têtes de soupape, tandis que de l'autre côté plan fait saillie une tige de guidage (38) pour le ressort hélicoïdal (30) effectuant la précontrainte de la tête de soupape dans la position de fermeture.

12. Dispositif de pulvérisation selon l'une des revendications 1 à 11, caractérisé en ce que la buse de pulvérisation (58) comporte un insert de pulvérisation (60) pourvu d'une ouverture de passage (59) allongée et raccordée au canal de préparation, dont l'embouchure côté sortie calibrée est dirigée dans une ouverture de sortie de buse (64) formée dans une plaquette de pulvérisation (62) disposée devant l'insert de pulvérisation (60) et dont le côté intérieur dirigée vers l'insert de pulvérisation ferme une chambre de réception (56) formée dans le boîtier de tête de pulvérisation (12) et reliée au canal d'air comprimé, un interstice annulaire pour le passage d'air sous pression en affluant du canal d'air comprimé, étant formé entre l'embouchure de l'insert de pulvérisation (60) et l'ouverture de sortie de buse (64).

13. Dispositif de pulvérisation selon la revendication 12, caractérisé en ce que le tronçon allongé de l'insert de pulvérisation (60), se trouvant dans l'espace de réception (56), est pourvu d'un filetage extérieur (61) sur lequel est vissé un appendice (65) en forme de douille de la plaquette de pulvérisation (62), pourvu d'un filetage intérieur et fermant par ailleurs de manière étanche vers l'extérieur l'espace de réception, l'engrènement du filetage extérieur (61), de l'insert de pulvérisation (60) et du filetage intérieur (63) de l'appendice (65) en forme de douille de la plaquette de pulvérisation (62), étant réalisé de telle sorte que de l'air sous pression affluant dans l'espace de réception (56) puisse poursuivre son écoulement vers l'ouverture de sortie de buse (64).

14. Dispositif de pulvérisation selon la revendication 13, caractérisé en ce qu'à la plaquette de pulvérisation (62) est prévu un organe de manoeuvre faisant saillie du boîtier de pulvérisation (12), au moyen duquel il est possible de modifier de manière réglable la valeur du vissage de l'appendice (65) en forme de douille sur l'insert de pulvérisation (60), et ainsi la grandeur de l'interstice annulaire entre l'embouchure de l'insert de pulvérisation (60) et l'ouverture de sortie de buse (64).
